# EUROPÄISCHE PATENTSCHRIFT

(11) **EP 2 017 018 B1**
(45) Veröffentlichungstag und Bekanntmachung des Hinweises auf die Patenterteilung: **18.04.2012**
(21) Anmeldenummer: 08009059.0
(22) Anmeldetag: 16.05.2008
(51) Int. Cl.: B21C 47/26, B21B 41/08, B21C 49/00, B21C 47/14

(54) **Verfahren zum Herstellen von Draht und Drahtwalzwerk**
Method for producing wire and wire rolling mill
Procédé destiné à la fabrication de fils en acier et laminoir de fils d'acier

(30) Priorität: 16.07.2007 DE 102007032987
(43) Veröffentlichungstag der Anmeldung: 21.01.2009
(73) Patentinhaber: SMS Meer GmbH, 41069 Mönchengladbach (DE)
(72) Erfinder: Haak, Peter, 47877 Willich (DE)
(74) Vertreter: Grosse, Wolf-Dietrich Rüdiger

(56) Entgegenhaltungen:
- EP-A- 0 307 603
- EP-A- 0 885 668
- EP-A- 0 940 195
- DE-A1- 3 601 753
- DE-A1- 3 628 151

## Beschreibung

Die Erfindung betrifft ein Verfahren zum Herstellen von Draht, bei dem der Draht in mindestens einem Fertiggerüst eines Drahtwalzwerks gewalzt wird, wobei der gewalzte Draht hinter dem in Förderrichtung letzten Fertiggerüst eine Kühl- und/oder Ausgleichsstrecke passiert, wobei der Draht durch einen am Ende der Kühl-und/oder Ausgleichsstrecke angeordneten ersten Treiber durch die Kühl- und/oder Ausgleichsstrecke gezogen wird und wobei in Förderrichtung hinter dem ersten Treiber ein einem Windungsleger für den Draht, mit dem er in Windungen abgelegt werden kann, vorgeschalteter zweiter Treiber angeordnet ist. Des weiteren betrifft die Erfindung ein Drahtwalzwerk zur Durchführung des Verfahrens. Ein solches Verfahren und Drahtwalzwerk sind durch die DE 3601 753 A1 bekannt geworden.

Beim Walzen von Draht wird der Draht in einem letzten Walzprozess in einem Fertigblock von einer Anzahl Fertiggerüsten gewalzt und auf den endgültigen gewünschten Drahtdurchmesser gebracht. Anschließend durchläuft der Draht eine Kühl- und Ausgleichsstrecke, bevor er mittels eines Windungslegers in Windungen abgelegt wird.

Andere Lösungen gemäß dem Stand der Technik sind für zwei mögliche Ausgestaltungen in den Figuren 1 und 2 gezeigt. Dargestellt ist ein Teil eines Drahtwalzwerks 3, von dem insbesondere ein Fertigblock mit einer Anzahl Fertiggerüsten 2 zu sehen ist. Der Draht 1 wird in den Fertiggerüsten 2 abschließend gewalzt. Er verlässt den Fertigblock in Förderrichtung F mit einer Geschwindigkeit v_{D}. Hinter dem Fertigblock gelangt der Draht 1 in eine Kühl- und Ausgleichsstrecke 4. Gemäß Fig. 1 ist hinter der Kühl- und Ausgleichsstrecke 4 ein Treiber 5 angeordnet, der den Draht 1 durch die Kühl- und Ausgleichsstrecke 4 zieht. Unmittelbar hinter dem Treiber 5 ist ein Windungsleger 6 angeordnet, der den Draht 1 in bekannter Weise in Windungen ablegt.

Die Lösung gemäß Fig. 2 unterscheidet sich von derjenigen nach Fig. 1 im wesentlichen nur dadurch, dass hier noch innerhalb der Kühl- und Ausgleichsstrecke 4 ein weiterer Treiber 5 angeordnet ist, der den Draht 1 bei seinem Passieren der Kühl- und Ausgleichsstrecke 4 unter Zug hält.

Dargestellt ist in beiden Figuren, dass aufgrund der Konzeption der Anlage der Draht 1 auch im Bereich des Treibers 5 und des Windungslegers 6 die Geschwindigkeit v_{D} hat, mit der der Draht 1 den Fertigblock verlässt.

Der Draht 1 verlässt somit den Fertigblock bzw. dessen Fertiggerüste 2 mit der Geschwindigkeit v_{D}, die allerdings nicht absolut konstant ist. Vielmehr schwankt die Geschwindigkeit v_{D} um einen Mittelwert. Diese Geschwindigkeitsschwankung führt dazu, dass das Legebild des Drahtes nicht optimal ist, d. h. der Windungsdurchmesser des vom Windungsleger abgelegten Drahtes 1 ist nicht konstant, da der Windungsleger mit konstanter Drehzahl rotiert, der Draht beim Eintritt in den Windungsleger jedoch eine nicht-konstante Geschwindigkeit aufweist.

Der Erfindung liegt daher die Aufgabe zugrunde, ein Verfahren sowie ein zugehöriges Drahtwalzwerk zu schaffen, mit denen es möglich ist, ein verbessertes Legebild des vom Windungsleger abgelegten Drahtes zu erreichen, insbesondere den Draht mit einem möglichst konstanten Windungsdurchmesser abzulegen.

Die Lösung dieser Aufgabe durch die Erfindung ist verfahrensgemäß dadurch gekennzeichnet, dass der vor dem Windungsleger angeordnete zweite Treiber so betrieben wird, dass der Draht zwischen den beiden Treibern eine Schlinge mit einer von der geraden Solllinie aus gemessenen Schlingenhöhe bildet.

Der Antrieb des zweiten Treibers kann dabei so geregelt werden, dass die Schlingenhöhe innerhalb eines vorgegebenen Wertebereichs liegt.

Vorzugsweise wird weiterhin die Antriebsgeschwindigkeit des Windungslegers in Abhängigkeit der Fördergeschwindigkeit des zweiten Treibers gesteuert oder geregelt.

Der Draht wird in der Kühl- und/oder Ausgleichsstrecke zwischen dem letzten Fertiggerüst und dem ersten Treiber von diesem vorzugsweise unter einem vorgegebenen Zug gehalten. Weiterhin kann vorgesehen sein, dass innerhalb der Kühl-und/oder Ausgleichsstrecke ein weiterer Treiber angeordnet ist, der auf den Draht eine Zugkraft ausübt.

Das vorgeschlagene Drahtwalzwerk zeichnet sich erfindungsgemäß dadurch aus, dass der vor dem Windungsleger angeordnete zweite Treiber so antreibbar ist, dass der Draht zwischen den beiden Treibern eine Schlinge mit einer von der geraden Solllinie aus gemessenen Schlingenhöhe bildet.

Dabei sind zur Regelung der Größe der Schlinge bevorzugt Messmittel zur Erfassung der Schlingenhöhe der Schlinge vorgesehen. Ferner sind mit Vorteil Regelmittel vorhanden, die mit dem Messmittel in Verbindung stehen und einen Antriebsmotor für den zweiten Treiber beeinflussen können.

Die Regelmittel können auch einen Antriebsmotor des Windungslegers beeinflussen, so dass auf diese Weise eine Synchronisation der Arbeitsgeschwindigkeit des zweiten Treibers und des Windungslegers vorgenommen werden kann.

Mit dem erfindungsgemäßen Vorschlag wird erreicht, dass mit relativ einfachen Mitteln sichergestellt werden kann, dass der Draht vom Windungsleger mit konstantem Durchmesser abgelegt werden kann. Schwankungen in der Drahtgeschwindigkeit, die hinter dem Fertigblock vorliegen, können in einfacher Weise ausgeglichen werden.

Der Walzprozess ist damit vom Legeprozess entkoppelt.

In vorteilhafter Weise ergeben sich bessere Drahtbunde, geringere Probleme mit Abweichungen der Durchmesser der Windungen und weniger Stillstände der Anlage.

In der Zeichnung ist ein Ausführungsbeispiel der Erfindung dargestellt. Es zeigen:
- Fig. 1: schematisch einen Ausschnitt aus einem Drahtwalzwerk mit einem Fer- tigblock, einer Kühl- und Ausgleichsstrecke, einem Treiber und einem Windungsleger gemäß dem Stand der Technik;
- Fig. 2: eine zu Fig. 1 alternative Ausgestaltung eines Drahtwalzwerks gemäß dem Stand der Technik;
- Fig. 3: in der Darstellung nach den Figuren 1 und 2 einen Ausschnitt aus ei- nem Drahtwalzwerk gemäß einer Ausgestaltung der Erfindung; und
- Fig. 4: eine vergrößerte Darstellung einer Einzelheit von Fig. 3, wobei der Be- reich zwischen zwei Treibern dargestellt ist.

In Fig. 3 ist ein Ausschnitt aus einem Drahtwalzwerk 3 zu sehen, das analog zu der eingangs beschriebenen Lösung gemäß dem Stand der Technik aufgebaut ist (s. Fig. 1 und 2). Der Draht 1 verlässt in Förderrichtung F die Fertiggerüste 2 eines Fertigblocks, um in eine Kühl- und Ausgleichsstrecke 4 zu gelangen. Der Draht 1 wird durch die Kühl- und Ausgleichsstrecke 4 mittels eines ersten Treibers 5 gezogen; der Treiber 5 hält den Draht 1 beim Passieren der Kühl- und Ausgleichsstrecke 4 unter Zug. Die Treibgeschwindigkeit des ersten Treibers 5 bestimmt sich nach der Drahtgeschwindigkeit V_{D} des Drahts 1 hinter dem Fertigblock. Dort hat der Draht 1 die Geschwindigkeit V_{D}, die nicht konstant ist, sondern um einen Mittelwert schwankt. Hinter der Kühl- und Ausgleichsstrecke 4 gelangt der Draht 1 in einen Windungsleger 6, der ihn in bekannter Weise in Windungen ablegt, z. B. auf ein Förderband.

Wesentlich ist, dass in Förderrichtung F hinter dem ersten Treiber 5 und vor dem Windungsleger 6 ein zweiter Treiber 7 angeordnet ist. Die beiden Treiber 5 und 7 sind voneinander beabstandet. Der zweite Treiber 7 wird dabei gezielt so betrieben, dass der Draht 1 zwischen den beiden Treibern 5 und 7 eine Schlinge 8 bildet. Wie in Fig. 3 zu sehen ist, hat die Schlinge 8 eine Schlingenhöhe H, die von der geraden Solllinie oder Ideallinie 9 aus gemessenen wird.

Der zweite Treiber 7 fördert den Draht 1 mit einer Geschwindigkeit V_{T}, die weitgehend konstant gehalten wird und aufgrund deren sich der Windungsdurchmesser des Drahts ergibt, wenn er vom Windungsleger 6 abgelegt wird. Der zweite Treiber 7 wird nämlich mit einer konstanten Geschwindigkeit V_{T} betrieben, wobei die Antriebsgeschwindigkeit des Windungslegers 6 an die Antriebsgeschwindigkeit des zweiten Treibers 7 gekoppelt ist.

Schwankungen in der Geschwindigkeit V_{D} können auf diese Weise mittels der Schlinge 8 ausgeglichen werden, und die Zufuhr des Drahts 1 in den Windungsleger 6 erfolgt mittels des zweiten Treibers 7 mit konstanter Geschwindigkeit V_{T}. Dies führt zu einem optimalen Legebild, da der Windungsdurchmesser konstant ist.

Details hierzu sind in Fig. 4 dargestellt. Wie gezeigt, wird der Draht 1 - um Geschwindigkeitsschwankungen in der Drahtgeschwindigkeit am Auslauf aus dem Fertigblock ausgleichen zu können - zwischen den beiden Treibern 5 und 7 nicht linear entlang der Solllinie 9 geführt, sondern bogenförmig, so dass die Schlinge 8 ausgebildet wird. Im Scheitelpunkt hat die Schlinge 8 eine Schlingenhöhe H, die sich zwischen einem vorgebbaren Minimalwert Hₘᵢₙ und einem Maximalwert Hₘₐₓ bewegen darf. Die jeweiligen Verläufe des Drahts 1 sind mit gestrichelten Linien dargestellt.

Der aktuelle Wert der Schlingenhöhe H wird mittels eines Messmittels 10 ermittelt, bei dem es sich z. B. um eine Lichtschranke handeln kann, die die maximale Auslenkung des Drahts 1 von der Solllinie 9 messen kann. Der von dem Messmittel 10 ermittelte Wert für die Schlingenhöhe H wird einem Regelmittel 11 zugeführt.

Die Regelmittel 11 steuern einen Antriebsmotor 12 für den zweiten Treiber 7 so an, dass die Schlingenhöhe H innerhalb des zulässigen Bereichs liegt. Wird der Wert für die Schlingenhöhe zu groß, wird der Antriebsmotor 12 zu einem schnelleren Drehen veranlasst, wird der Wert zu klein, wird der Antriebsmotor 12 langsamer. Die Schlingenhöhe H wird also im geschlossenen Regelkreis auf einem gewünschten Wert gehalten.

Wie in Fig. 4 nur schematisch angedeutet ist, kann das Regelmittel 11 auch entsprechend auf den Antrieb des Windungslegers 6 Einfluss nehmen, so dass die Arbeitsgeschwindigkeiten des zweiten Treibers 7 und die des Windungslegers 6 synchronisiert sind. Das Ergebnis sind gelegte Windungen mit einheitlichen Windungsdurchmesser.

### Bezugszeichenliste:

- 1: Draht
- 2: Fertiggerüst
- 3: Drahtwalzwerk
- 4: Kühl- und/oder Ausgleichsstrecke
- 5: erster Treiber
- 6: Windungsleger
- 7: zweiter Treiber
- 8: Schlinge
- 9: Solllinie
- 10: Messmittel
- 11: Regelmittel
- 12: Antriebsmotor

- F: Förderrichtung
- H: Schlingenhöhe
- Hₘᵢₙ: minimale Schlingenhöhe
- Hₘₐₓ: maximale Schlingenhöhe
- V_{D}: Geschwindigkeit des Drahts hinter dem Fertiggerüst
- V_{T}: Geschwindigkeit des Drahts hinter dem zweiten Treiber

## Patentansprüche

1. Verfahren zum Herstellen von Draht (1), bei dem der Draht (1) in mindestens einem Fertiggerüst (2) eines Drahtwalzwerks (3) gewalzt wird, wobei der gewalzte Draht (1) hinter dem in Förderrichtung (F) letzten Fertiggerüst (2) eine Kühl- und/oder Ausgleichsstrecke (4) passiert, wobei der Draht (1) durch einen am Ende der Kühl- und/oder Ausgleichsstrecke (4) angeordneten ersten Treiber (5) durch die Kühl- und/oder Ausgleichsstrecke (4) gezogen wird und wobei in Förderrichtung (F) hinter dem ersten Treiber (5) ein einem Windungsleger (6) für den Draht (1) vorgeschalteter zweiter Treiber (7), mit dem er in Windungen abgelegt werden kann, angeordnet ist,
**dadurch gekennzeichnet,**
**dass** der vor dem Windungsleger (6) angeordnete zweite Treiber (7) so betrieben wird, dass der Draht (1) zwischen den beiden Treibern (5, 7) eine Schlinge (8) mit einer von der geraden Solllinie (9) aus gemessenen Schlingenhöhe (H) bildet.

2. Verfahren nach Anspruch 1,
**dadurch gekennzeichnet,**
**dass** der Antrieb des zweiten Treibers (7) so geregelt wird, dass die Schlingenhöhe (H) innerhalb eines vorgegebenen Wertebereichs (Hₘᵢₙ. Hₘₐₓ) liegt.

3. Verfahren nach Anspruch 1 oder 2,
**dadurch gekennzeichnet,**
**dass** die Antriebsgeschwindigkeit des Windungslegers (6) in Abhängigkeit der Fördergeschwindigkeit (v_{T}) des zweiten Treibers (7) gesteuert oder geregelt wird.

4. Verfahren nach einem der Ansprüche 1 bis 3,
**dadurch gekennzeichnet,**
**dass** der Draht (1) in der Kühl- und/oder Ausgleichsstrecke (4) zwischen dem letzten Fertiggerüst (2) und dem ersten Treiber (5) von diesem unter einem vorgegebenen Zug gehalten wird.

5. Verfahren nach einem der Ansprüche 1 bis 4,
**dadurch gekennzeichnet,**
**dass** innerhalb der Kühl- und/oder Ausgleichsstrecke (4) ein weiterer Treiber (5) angeordnet ist, der auf den Draht (1) eine Zugkraft ausübt.

6. Drahtwalzwerk (3) mit mindestens einem Fertiggerüst (2) zum Walzen des Drahts (1), wobei hinter dem in Förderrichtung (F) letzten Fertiggerüst (2) eine Kühl- und/oder Ausgleichsstrecke (4) für den Draht (1) angeordnet ist, wobei am Ende der Kühl- und/oder Ausgleichsstrecke (4) ein erster Treiber (5) angeordnet ist, mit dem der Draht (1) durch die Kühl- und/oder Ausgleichsstrecke (3) gezogen werden kann, und wobei in Förderrichtung (F) hinter dem ersten Treiber (5) ein einem Windungsleger (6) für den Draht (1) vorgeschalteter zweiter Treiber angeordnet ist, insbesondere zur Durchführung des Verfahrens nach einem der Ansprüche 1 bis 5,
**dadurch gekennzeichnet,**
**dass** der vor dem Windungsleger (6) angeordnete zweite Treiber (7) so antreibbar ist, dass der Draht (1) zwischen den beiden Treibern (5, 7) eine Schlinge (8) mit einer von der geraden Solllinie (9) aus gemessenen Schlingenhöhe (H) bildet.

7. Drahtwalzwerk nach Anspruch 6,
**gekennzeichnet durch**
Messmittel (10) zur Erfassung der Schlingenhöhe (H) der Schlinge (8).

8. Drahtwalzwerk nach Anspruch 7,
**gekennzeichnet durch**
Regelmittel (11), die mit dem Messmittel (10) in Verbindung stehen und einem Antriebsmotor (12) für den zweiten Treiber (7) zugeordnet sind.

9. Drahtwalzwerk nach Anspruch 8,
**dadurch gekennzeichnet,**
**dass** die Regelmittel (11) einem Antriebsmotor des Windungslegers (6) zugeordnet sind.

10. Drahtwalzwerk nach einem der Ansprüche 6 bis 9,
**dadurch gekennzeichnet,**
**dass** innerhalb der Kühl- und/oder Ausgleichsstrecke (4) ein weiterer Treiber (5) angeordnet ist.

## Claims

1. A method for producing wire (1), in which the wire (1) is rolled in at least one finishing stand (2) of a wire rod mill (3), wherein the rolled wire (1) passes through a cooling and/or soaking section (4) downstream of the last finishing stand (2) referred to the conveying direction (F), wherein the wire (1) is pulled through the cooling and/or soaking section (4) by a first driver (5) that is arranged at the end of the cooling and/or soaking section (4), and wherein a second driver (7) is arranged downstream of the first driver (5) referred to the conveying direction (F) and upstream of a coil laying head (6) for the wire (1), by means of which it can be laid down in the form of coils,
**characterized in**
**that** the second driver (7) arranged upstream of the coil laying head (6) is operated in such a way that the wire (1) forms a loop (8) with a loop height (H) measured from the straight reference line (9) between the two drivers (5, 7).

2. The method according to Claim 1,
**characterized in**
**that** the drive of the second driver (7) is controlled in such a way that the loop height (H) lies within a predefined range (Hₘᵢₙ, Hₘₐₓ).

3. The method according to Claim 1 or 2,
**characterized in**
**that** the driving speed of the coil laying head (6) is controlled or regulated in dependence on the conveying speed (v_{T}) of the second driver (7).

4. The method according to one of Claims 1 to 3,
**characterized in**
**that** the wire (1) is held under predefined tension by the first driver in the cooling and/or soaking section (4) between the last finishing stand (2) and the first driver (5).

5. The method according to one of Claims 1 to 4,
**characterized in**
**that** another driver (5) is arranged within the cooling and/or soaking section (4) and exerts a tensile force upon the wire (1).

6. A wire rod mill (3) with at least one finishing stand (2) for rolling the wire (1), wherein a cooling and/or soaking section (4) for the wire (1) is arranged downstream of the last finishing stand (2) referred to the conveying direction (F), wherein a first driver (5) is arranged at the end of the cooling and/or soaking section (4) and can pull the wire (1) through the cooling and/or soaking section (3), and wherein a second driver is arranged downstream of the first driver (5) referred to the conveying direction (F) and upstream of a coil laying head (6) for the wire (1), particularly for carrying out the method according to one of Claims 1 to 5,
**characterized in**
**that** the second driver (7) arranged upstream of the coil laying head (6) can be driven in such a way that the wire (1) forms a loop (8) with a loop height (H) measured from the straight reference line (9) between the two drivers (5, 7).

7. The wire rod mill according to Claim 6,
**characterized by**
measuring means (10) for measuring the loop height (H) of the loop (8).

8. The wire rod mill according to Claim 7,
**characterized by**
control means (11) that are connected to the measuring means (10) and assigned to a driving motor (12) for the second driver (7).

9. The wire rod mill according to Claim 8,
**characterized in**
**that** the control means (11) are assigned to a driving motor of the coil laying head (6).

10. The wire rod mill according to one of Claims 6 to 9,
**characterized in**
**that** another driver (5) is arranged within the cooling and/or soaking section (4).

## Revendications

1. Procédé de fabrication de fil de fer (1), dans lequel le fil de fer (1) est laminé dans au moins une cage finisseuse (2) d'un laminoir de fil de fer (3), le fil de fer laminé (1) passant derrière la cage finisseuse (2) qui est la dernière dans le sens de convoyage (F) dans un segment de refroidissement et/ou d'équilibrage (4), le fil de fer (1) étant tiré par un premier pilote (5) disposé au bout du segment de refroidissement et/ou d'équilibrage (4) à travers le segment de refroidissement et/ou d'équilibrage (4) et un second pilote (7) installé en amont d'un poseur de spires (6) pour le fil de fer (1) et grâce auquel il peut être déposé en spires étant disposé derrière le premier pilote (5),
**caractérisé en ce que**
le second pilote (7) installé en amont du poseur de spires (6) fonctionne de manière à ce que le fil de fer (1) forme entre les deux pilotes (5, 7) une boucle (8) présentant une hauteur de boucle (H) mesurée depuis la ligne droite théorique (9).

2. Procédé selon la revendication 1,
**caractérisé en ce que**
l'organe de commande du second pilote (7) est régulé de manière à ce que la hauteur de boucle (H) se situe dans une plage de valeurs prédéfinie (Hₘᵢₙ, Hₘₐₓ).

3. Procédé selon la revendication 1 ou 2,
**caractérisé en ce que**
la vitesse de propulsion du poseur de spires (6) est commandée ou régulée en fonction de la vitesse de convoyage (V_{T}) du second pilote (7)

4. Procédé selon une des revendications 1 à 3,
**caractérisé en ce que**
le fil de fer (1) est maintenu dans le segment de refroidissement et/ou d'équilibrage (4) entre la dernière cage finisseuse (2) et le premier pilote (5) par celui-ci sous une traction prédéfinie.

5. Procédé selon une des revendications 1 à 4,
**caractérisé en ce que**
dans le segment de refroidissement et/ou d'équilibrage (4) est disposé un autre pilote (5) qui exerce une force de traction sur le fil de fer (1).

6. Laminoir de fil de fer (3) comportant au moins une cage finisseuse (2) pour le laminage du fil de fer (1), un segment de refroidissement et/ou d'équilibrage (4) étant disposé derrière la cage finisseuse (2) qui est la dernière dans le sens de convoyage (F), étant disposé bout du segment de refroidissement et/ou d'équilibrage (4) un premier pilote (5) grâce auquel le fil de fer (1) peut être tiré à travers le segment de refroidissement et/ou d'équilibrage (3) et un second pilote (7) installé en amont d'un poseur de spires (6) pour le fil de fer (1) étant disposé dans le sens de convoyage (F) derrière le premier pilote, notamment pour la réalisation du procédé selon une des revendications 1 à 5,
**caractérisé en ce que**
le second pilote (7) installé en amont du poseur de spires (6) peut être entraîné de manière à ce que le fil de fer (1) forme entre les deux pilotes (5, 7) une boucle (8) présentant une hauteur de boucle (H) mesurée depuis la ligne droite théorique (9).

7. Laminoir de fil de fer selon la revendication 6,
**caractérisé par**
des moyens de mesure (10) pour l'enregistrement de la hauteur de boucle (H) de la boucle (8).

8. Laminoir de fil de fer selon la revendication 7,
**caractérisé par**
des moyens de réglage (11) qui sont en liaison avec les moyens de mesure (10) et sont associés à un moteur d'entraînement (12) pour le second pilote (7).

9. Laminoir de fil de fer selon la revendication 8, **caractérisé en ce que**
des moyens de réglage (11) sont associés à un moteur d'entraînement (12) du poseur de spires (6).

10. Laminoir de fil de fer selon une des revendications 6 à 9,
**caractérisé en ce que**,
dans le segment de refroidissement et/ou d'équilibrage (4) est disposé un autre pilote (5).
